# FASCICULE DE BREVET EUROPEEN

(11) **EP 0 296 023 B1**
(45) Date de publication et mention de la délivrance du brevet: **29.05.1991**
(21) Numéro de dépôt: 88401389.7
(22) Date de dépôt: 08.06.1988
(51) Int. Cl.: A63K 3/00, A63B 69/04, A01K 15/02

(54) **Procédé d'analyse et de simulation des déplacements d'un cheval**
Verfahren zum Analysieren und Simulieren der Bewegungen eines Pferdes
Method for analyzing and simulating the motions of a horse

(30) Priorité: 10.06.1987 FR 8708050
(43) Date de publication de la demande: 21.12.1988
(73) Titulaire: ECOLE NATIONALE D'EQUITATION, F-49400 Saumur (FR)
(72) Inventeur: Abdalah, Ahmed, F-44350 Guerande (FR); Daveine, Michel, F-75019 Paris (FR); Durand, Pierre, F-46680 Vivy (FR); Fortain, Claude, F-32380 Saint-Clar (FR); Granier, Jean-Pierre, F-31500 Toulouse (FR); Jouffroy, Jean-Louis, F-75007 Paris (FR); Le Guennic, Yannick, F-35000 Rennes (FR); Yung, Jean-Marie, F-77310 Ponthierry (FR)
(74) Mandataire: Loyer, Bertrand

(56) Documents cités:
- EP-A- 0 083 848
- WO-A-81/01507
- WO-A-86/01607
- US-A- 3 999 611
- MEDICAL & BIOLOGICAL ENGINEERING & COMPUTING, vol. 19, no. 3, Mai 1981, pages 287-290, IFMBE, Stevenhage, GB, U.P. WYSS et al
- INTERNATIONAL CONFERENCE ON BIOMEDICAL TRANSDUCERS, Paris, 3-7 novembre 1975, pages 191-196, Paris, FR; F. DUPAS et al.: "Capteurs de tête et rachis: liaison homme-machine"

## Description

La présente invention a pour objet un procédé qui permet d'analyser séparément les différents paramètres de déplacement d'un cheval, pour différents objectifs et notamment pour les restituer sur un simulateur.

Des travaux tels que ceux de U.P. Wyss et V.A. Pollak publiés dans "Medical and Biological Engineering and Computing" de Mai 1981 sous le titre "Kinematic data acquisition system for two-or three-dimensional motion analysis" ont déjà permis d'enregistrer des données concernant le déplacement d'une personne ou d'un animal. En vue de l'enregistrement, on fixe sur la peau du sujet des diodes émettant une lumière infra-rouge en certains points intéressants. Le sujet en mouvement est alors photographié à l'aide d'un appareil photographique équipé d'un film sensible au rayonnement infra-rouge. L'analyse du film permet de produire des graphiques représentant le déplacement des diodes et donc des points intéressants du sujet en fonction du temps.

Cette technique permet de comprendre comment s'effectuent les déplacements du sujet examiné mais n'est pas utilisable pour simuler ces déplacements.

Par ailleurs, des techniques de simulations sont connues, en particulier en ce qui concerne les aéronefs ou les chars. Cependant, on a toujours, jusqu'à présent, calculé au moyen de modèles mathématiques la valeur à chaque instant de chacun des paramètres du mouvement de l'aéronef de façon à pouvoir reconstituer avec le plus de fidélité possible ce mouvement.

Cette méthode s'est avérée difficilement utilisable dans le cas de mouvements complexes et relativement aléatoires comme c'est le cas, par exemple pour un cheval se déplaçant au pas, au trot, au galop ou encore effectuant un franchissement d'obstacle ou des figures; parce que les lois mathématiques régissant les différents paramètres du mouvement d'un cheval sont très complexes et pratiquement impossibles à déterminer. Si même on arrivait par des approximations successives à déterminer de telles lois, on obtiendrait un mouvement théorique d'un cheval standard, ce qui n'aurait pas un grand intérêt pratique.

Lorsqu'un cheval se déplace, la selle se déplace à des vitesses variables d'avant en arrière, d'un côté à l'autre, de haut en bas, c'est-à-dire selon trois axes X (longitudinal), Y (latéral) et Z (vertical) tout en effectuant des rotations selon ces trois axes: roulis, tangage, lacet.

L'invention consiste alors en un procédé d'analyse suivant trois axes perpendiculaires, des déplacements complexes d'un cheval vivant en déplacement, consistant à:
a) placer sur le cheval des moyens de mesure (accéléromètres, gyromètres, centrale à inertie) pour détecter le mouvement selon lesdits axes, lesdits moyens de mesure étant prévus pour détecter au moins les déplacements linéaires suivant lesdits axes;
b) faire effectuer audit cheval des mouvements déterminés (allures, figures, sauts);
c) enregistrer les données de ces moyens de mesure en fonction du temps au cours du déplacement du cheval;
d) dépouiller ces données afin d'établir, pour ce cheval et pour chaque axe au moins une courbe de variation de position en fonction du temps ou de variation de vitesse en fonction du temps pour chaque mouvement déterminé;
e) utiliser un simulateur de déplacement capable d'effectuer au moins des mouvements linéaires selon les trois axes perpendiculaires, détecter des mouvements linéaires du cheval selon lesdits trois axes perpendiculaires;
f) introduire au moins l'une desdites courbes de vitesse ou de position en fonction du temps dans ledit simulateur en faisant correspondre l'axe des moyens de mesure avec l'axe du simulateur, ledit simulateur reproduisant le mouvement dudit cheval par une réponse simultanée et synchronisée correspondant aux données introduites suivant les axes du simulateur.

On obtient ainsi une analyse précise des paramètres du mouvement réel d'un cheval détermine.

On peut ainsi établir un certain nombre de groupes de courbes "variations de vitesse et de position" pour les déplacements selon les trois axes X, Y, et Z; par exemple six groupes de telles courbes, trois pour les déplacements linéaires et trois pour les déplacements en rotation. L'analyse de ces groupes de courbes permet une analyse des paramètres les plus caractéristiques du déplacement d'un cheval déterminé se déplaçant dans des conditions déterminées.

Il peut également être intéressant en dehors des six paramètres relatifs à l'allure (c'est-à-dire au déplacement du cheval) d'analyser d'autres paramètres particuliers au cheval tels que mouvements de l'encolure et/ou de la nuque. On procèdera alors à une étude des mouvements de l'encolure, toujours selon les mêmes axes, à savoir l'abaissement ou relèvement de l'encolure (axe de tangage Y), flexion latérale (axe de lacet Z), rotation (axe de roulis X) ainsi que des mouvements de la nuque: flexion directe (tangage), flexion latérale (lacet) rotation de la tête (roulis).

L'examen de ces courbes, qui sont alors spécifiques à un cheval, comparées à celles d'autres chevaux permet de déterminer ses performances et ses aptitudes à différents usages. Ce même examen permet de détecter des irrégularités d'allures ou des défauts pathologiques.

Ce procédé permet donc une analyse scientifique des caractéristiques du mouvement d'un cheval et de ses aptitudes beaucoup plus rigoureuse et précise que celles qui jusqu'à présent n'ont été obtenues que par la simple observation de spécialistes.

Selon la présente invention, on peut, après les phases précédentes, introduire les courbes obtenues dans un modèle de calcul qui détermine, par sommation desdites courbes, les positions des vérins d'une plate-forme de simulation pour reproduire les mouvements combinés des déplacements du cheval.

Il existe de nombreux dispositifs de simulation plus ou moins complexes ayant un certain nombre de degrés de liberté et, en fonction de la complexité de la simulation que l'on désire obtenir on utilisera certaines des courbes ainsi déterminées ou bien toutes ces courbes.

Par exemple on peut, pour un dispositif de simulation à 3 degrés de liberté, ne pouvant reproduire que des mouvements linéaires selon les trois axes X, Y et Z, n'employer que les courbes des déplacements linéaires.

On peut également employer une plate-forme à six degrés de liberté du type constitué de deux plate-formes triangulaires inversées, les trois sommets du triangle inférieur, servant de base, et les trois sommets du triangle supérieur étant reliés par six vérins, le volume géométrique défini par les deux triangles et les six vérins comportant huit faces triangulaires.

Dans ce cas on peut utiliser les 6 groupes de courbes caractéristiques de l'allure du cheval et le modèle de calcul détermine, par sommation de ces six courbes les positions des six vérins de la plate-forme à six degrés de liberté.

On peut également n'utiliser que certaines de ces courbes. A titre d'exemple, tout en utilisant une plate-forme à 6 degrés de liberté (donc à 6 vérins) on n'a introduit dans le modèle de calcul uniquement les trois groupes de courbes de déplacements linéaires selon les axes X, Y et Z, de sorte que l'on n'a obtenu que des déplacements en translation, sans rotation, du triangle supérieur: il s'est cependant avéré, que l'on obtenait ainsi une simulation telle du mouvement du cheval qu'un cavalier expérimenté peut reconnaître sans hésitation, non seulement l'allure du cheval, mais quel est le pied caractéristique de l'allure (galop à gauche, galop à droite etc.)

Le cavalier, qui monte un cheval subit une succession d'accélérations positives et négatives plusieurs fois par seconde en fonction de chaque allure du cheval.

Selon un premier mode de mise en oeuvre du procédé selon l'invention on a placé sur le dos d'un cheval (soit sur le pommeau de la selle quand il y avait un cavalier, soit sur un surfaix quand il n'y en avait pas) trois accéléromètres disposés orthogonalement selon les 3 axes X, Y, et Z. On a ainsi obtenu un ensemble de mesures dont on a déduit les courbes de variations de vitesse de déplacement linéaire selon les trois axes.

Les figures 1, 2 et 3 représentent trois enregistrements selon l'axe vertical Z, au pas (figure 1) au trot (figure 2) et au galop (figure 3). Ces trois enregistrements montrent l'évolution dans le temps (1/25 de seconde) de l'accélération mesurée en 1/10 de G pour les figures 2 et 3 et au 1/100 de G pour la figure 1. L'examen de ces figures montre que les signaux sont très lisibles et sont caractéristiques de chaque allure: par exemple on voit la complexité du pas (figure 1), qui comporte trois pics positifs et négatifs pour chacune des demi-foulées. Le dépouillement de ces données donne lieu ensuite à une double intégration qui permet de calculer la vitesse et les déplacements (autour d'une position moyenne) et à une analyse par séries de FOURRIER qui permet de distinguer, dans ce phénomène périodique, la fondamentale et les harmoniques donc de le ramener à une superposition de phénomènes sinusoïdaux.

Les figures 4 et 5 montrent l'enregistrement selon l'axe des Z de deux chevaux différents, la figure 4 (qui correspond à la figure 3) étant celle d'un cheval A et la figure 5 celle d'un cheval B. L'examen de ces courbes montre qui si elles sont bien toutes deux significatives du galop, elles sont très différentes selon les deux chevaux.

Selon un deuxième mode de mise en oeuvre du procédé selon l'invention on a placé sur le dos du cheval, et cette fois sans cavalier, une centrale à inertie. On a ainsi pu obtenir simultanément les mesures d'accélérations et de variations de vitesse en déplacement linéaire et en rotation selon les trois axes ainsi que la trajectoire suivie par le cheval.

Le procédé selon l'invention consiste également, à modifier à volonté, l'une ou l'autre de ces courbes de sorte que l'on peut à volonté modifier le mouvement de la plate-forme du simulateur.

Par exemple, ayant mis en mémoire dans un calculateur les courbes correspondant aux déplacements linéaires du pas, celles correspondant au trot, celles correspondant au galop et celles correspondant au saut, on a fait apparaître bout à bout sur un écran les courbes des déplacements selon l'axe des X pour le galop et le saut et ensuite on les a reliées les unes aux autres; on a fait de même pour les courbes selon l'axe des Y et l'axe des Z: on a ainsi obtenu la simulation du mouvement d'un cheval effectuant un saut à partir de l'allure du galop. On pourrait en opérant de la même façon simuler le mouvement d'un cheval effectuant un saut à partir du trot.

On peut donc grâce à ce procédé modifier à volonté les courbes représentatives des divers paramètres de déplacement du cheval et en conséquence la simulation du mouvement ce qui présente des avantages considérables.

Ainsi le trot d'un cheval comporte environ 130 battements à la minute ce qui est physiquement assez difficile a supporter notamment pour un adulte (sauf évidemment pour un cavalier entrainé). Il est possible grâce au procédé selon l'invention de restituer un trot confortable à 60 battements à la minute et augmenter progressivement jusqu'à 130 en fonction de la progression du cavalier: il est évident que cela présente un grand intérêt pour la formation et la sécurité de ce dernier.

De même on peut augmenter l'amplitude et diminuer la cadence qui permet de mieux faire percevoir au cavalier le mouvement caractéristique de l'allure.

En ce qui concerne le problème particulier du saut d'obstacle: il est évident que pour des questions de santé on est obligé de limiter le nombre de sauts à faire exécuter à un cheval au cours d'une séance d'entraînement. Par contre si le cavalier veut effectuer 90 sauts (par exemple) en une séance de travail pour s'entraîner: à apprécier le point de battue optimum en fonction d'un obstacle ou d'un parcours, à apprécier le train utile d'un parcours, à recréer des situations difficiles, il pourra le faire sur le simulateur.

On peut également développer ainsi l'endurance d'un cavalier.

Ce procédé est particulièrement utile pour la rééducation par l'équitation des handicapés physiques et moteur: en réduisant cadence et amplitude on permet une meilleure adaptation aux difficultés posées par l'équitation. De même il peut être très bénéfique de faire ressentir au personnel médical telle ou telle sensation par décomposition, ralentissement ou augmentation de l'amplitude.

Grâce à ce procédé il est possible pour un cheval déterminé d'enregistrer des phénomènes de pathologie d'allure, donc de concourir à la détection précoce et à l'identification des irrégularités et des boiteries. Ou encore après une phase d'analyse systématique des enregistrements des allures de chevaux performants en compétition, de définir le profil idéal d'un cheval de compétition, pour les différentes disciplines de l'équitation.

Il s'avère que la restitution des sensations au cavalier par un simulateur peut impliquer une altération soit en amplitude soit en cadence de certains paramètres: il est possible d'y remédier grâce au procédé selon l'invention puisqu'il est possible de modifier à volonté chacune des courbes.

Dans les différents exemples, on a cité le cas des différentes allures (pas, trot, galop), l'invention est applicable bien sur non seulement aux déplacements en ligne droite mais également aux cas des figures.

Dans l'exemple donné précédemment on a décrit le cas où les modifications des courbes issues des enregistrements étaient réalisées par raccordement après visualisation. On peut également au moyen de plusieurs curseurs, agir sur la cadence ou les amplitudes.

Selon la présente invention on dispose sur le simulateur des générateurs de signaux qui agissent sur le déroulement de la simulation. Ainsi par exemple on place à niveau des genoux du cavalier et sous le selle des capteurs de pression de sorte que lorsque le cavalier presse les genoux ou bien joue de son assiette cela agit sur le déroulement des courbes dans le module de commande du simulateur (plus ou moins vite selon la pression). De même on place des capteurs sur le mors de sorte que lorsque le cavalier exerce une tension sur les rênes cela agit sur le déroulement des courbes dans le module de commande; les deux signaux pouvant évidemment être superposés. Il est ainsi possible d'avoir une action du cavalier sur le déroulement de la simulation qui n'est plus seulement passive mais interactive.

## Revendications

1. Procédé d'analyse suivant trois axes perpendiculaires, des déplacements complexes d'un cheval vivant en déplacement, consistant à:
a) placer sur le cheval des moyens de mesure (accéléromètres, gyromètres, centrale à inertie) pour détecter le mouvement selon lesdits axes, lesdits moyens de mesure étant prévus pour détecter au moins les déplacements linéaires suivant lesdits axes;
b) faire effectuer audit cheval des mouvements déterminés (allures, figures, sauts);
c) enregistrer les données de ces moyens de mesure en fonction du temps au cours du déplacement du cheval;
d) dépouiller ces données afin d'établir, pour ce cheval et pour chaque axe au moins une courbe de variation de position en fonction du temps ou de variation de vitesse en fonction du temps pour chaque mouvement déterminé;
e) utiliser un simulateur de déplacement capable d'effectuer au moins des mouvements linéaires selon les trois axes perpendiculaires, détecter des mouvements linéaires du cheval selon lesdits trois axes perpendiculaires;
f) introduire au moins l'une desdites courbes de vitesse ou de position en fonction du temps dans ledit simulateur en faisant correspondre l'axe des moyens de mesure avec l'axe du simulateur, ledit simulateur reproduisant le mouvement dudit cheval par une réponse simultanée et synchronisée correspondant aux données introduites suivant les axes du simulateur.

2. Procédé selon la revendication 1, caractérisé en ce que lesdits moyens de mesure sont capables de détecter des mouvements linéaires du cheval selon lesdits trois axes perpendiculaires ainsi que les mouvements de rotation du cheval autour de ces axes, et en ce que le simulateur est apte à produire ces mouvements linéaires et de rotation autour de ses trois axes perpendiculaires.

3. Procédé selon la revendication 1 ou 2, caractérisé en ce que lesdits moyens de mesure placés sur le cheval comportent des accéléromètres disposés selon les trois axes et en ce que le dépouillement des données comporte une première intégration par rapport au temps de ces mesures d'accélération pour obtenir lesdites courbes de variation de la vitesse en fonction du temps et une seconde intégration pour obtenir lesdites courbes de variation de position en fonction du temps.

4. Procédé selon la revendication 1 ou 2, caractérisé en ce que lesdits moyens de mesure comportent une centrale à intertie fournissant directement les courbes de variation de vitesse et de position en fonction du temps.

5. Procédé selon l'une quelconque des revendications précédentes, caractérisé en ce que l'on procède à une analyse par séries de FOURRIER sur les données mesurées et/ou les données dépouillées pour déterminer les fréquences sinusoïdales fondamentale et harmonique donnant les caractéristiques du cheval dans les mouvements déterminés.

6. Procédé selon l'une quelconque des revendications précédentes, caractérisé en ce que l'on peut modifier le rythme et/ou l'amplitude des données introduites dans le simulateur.

7. Procédé selon l'une quelconque des revendications précédentes, caractérisé en ce que l'on peut introduire dans le simulateur des séquences de données obtenues au cours de différents déplacements déterminés du cheval afin de simuler des enchaînements de mouvements.

8. Procédé selon selon l'une quelconque des revendications précédentes, caractérisé en ce que l'on prévoit des moyens sur le simulateur pour faire monter un cavalier et lui faire ressentir les mouvements du cheval.

9. Procédé selon la revendication 8, caractérisé en ce que l'on place sur le simulateur des générateurs de signaux, actionnés par le cavalier, pour influer en amplitude et/ou rythme sur le déroulement des opérations du simulateur.

## Patentansprüche

1. Verfahren zum Analysieren der zusammengesetzten Bewegungen eines in Bewegung befindlichen lebenden Pferdes in Richtung dreier aufeinander senkrechter Achsen, gekennzeichnet durch folgende Schritte:
a) an dem Pferd Meßgeräte (Beschleunigungsmesser, Wendezeiger, Trägheitsplattform) anbringen, um die Bewegung in den genannten Achsenrichtungen zu ermitteln, welche Meßgeräte zur Messung mindestens der linearen Bewegungen längs der genannten Achsen vorgesehen sind;
b) das Pferd festgelegte Bewegungen (Gangarten, Figuren, Sprünge) ausführen lassen;
c) während der Bewegung des Pferdes die von den Meßgeräten gelieferten Daten in Abhängigkeit von der Zeit aufzeichnen;
d) die Daten auswerten, um für dieses Pferd und in jeder Achse mindestens eine zeitabhängige Positionsänderungskurve oder eine zeitabhängige Geschwindigkeitsänderungskurve für jede festgelegte Bewegung aufzustellen;
e) einen Bewegungssimulator benutzen, der zumindest lineare Bewegungen längs der drei zueinander senkrechten Achsen vorzunehmen vermag, lineare Bewegungen des Pferdes längs der genannten drei zueinander senkrechten Achsen ermitteln;
f) die genannte zeitabhängige Geschwindigkeitskurve und/oder die genannte zeitabhängige Positonskurve in den genannten Simulator eingeben, wobei die Achse des Meßgeräts mit der Achse des Simulators in Übereinstimmung gebracht wird, und wobei der genannte Simulator die Bewegung des genannten Pferdes durch eine gleichzeitige und synchronisierte Reaktion wiedergibt, die den Daten entspricht, die für die Achsen des Simulators eingegeben sind.

2. Verfahren nach Anspruch 1, dadurch gekennzeichnet, daß die genannten Meßgeräte in der Lage sind, lineare Bewegungen des Pferdes in Richtung der drei genannten, zueinander senkrechten Achsen sowie die Drehbewegungen des Pferdes um diese Achsen zu ermitteln, und daß der Simulator geeignet ist, diese linearen Bewegungen und Drehbewegungen um seine drei zueinander senkrechten Achsen hervorzubringen.

3. Verfahren nach Anspruch 1 oder 2, dadurch gekennzeichnet, daß die an dem Pferd angebrachten genannten Meßgeräte in Richtung der drei Achsen angeordnete Beschleunigungsmesser aufweisen, und daß die Auswertung der Daten eine erste Integration dieser Beschleunigungswerte nach der Zeit umfaßt, um die genannten Kurven der zeitabhängigen Geschwindigkeitsänderung zu erhalten, und eine zweite Integration, um die genannten Kurven der zeitabhängigen Positionsänderung zu erhalten.

4. Verfahren nach Anspruch 1 oder 2, dadurch gekennzeichnet, daß die genannten Meßgeräte eine Trägheitsplattform aufweisen, die unmittelbar die Kurven der zeitabhängigen Geschwindigkeits- und Positionsänderung liefern.

5. Verfahren nach einem der vorhergehenden Ansprüche, dadurch gekennzeichnet, daß eine Fourieranalyse der gemessenen Daten und/oder der ausgewerteten Daten vorgenommen wird, um die sinusförmigen Grundfrequenzen und Oberschwingungen zu bestimmen, die die kennzeichnenden Eigentümlichkeiten des Pferdes bei den festgelegten Bewegungen ergeben.

6. Verfahren nach einem der vorhergehenden Ansprüche, dadurch gekennzeichnet, daß der Takt und/oder die Amplitude der in den Simulator eingegebenen Daten verändert werden kann.

7. Verfahren nach einem der vorhergehenden Ansprüche, dadurch gekennzeichnet, daß in den Simulator Datenfolgen eingegeben werden können, die während unterschiedlicher festgelegter Bewegungen des Pferdes gewonnen worden sind, damit Bewegungsverknüpfungen simuliert werden können.

8. Verfahren nach einem der vorhergehenden Ansprüche, dadurch gekennzeichnet, daß an dem Simulator eine Einrichtung vorgesehen ist, um einen Reiter aufsitzen und ihn die Bewegungen des Pferdes wahrnehmen zu lassen.

9. Verfahren nach Anspruch 8, dadurch gekennzeichnet, daß an dem Simulator Signalgeneratoren angebracht sind, die von dem Reiter betätigt werden, um den Ablauf der Vorgänge des Simulators nach Amplitude und/oder Rhythmus zu beeinflussen.

## Claims

1. A method of analysing along three perpendicular axes, the complex movements of a moving living horse, consisting of:
a) placing measuring, means (accelerometers, gyrometers, inertial unit) on the horse to detect movement along said axes, said measuring means being provided to detect at least linear movements along said axes;
b) causing the horse to perform particular movements (pacing, figures, jumps);
c) recording the data from these measuring means as a function of time during the movement of the horse;
d) analysing this data in order to establish, for this horse and for each axis at least one curve of position variation as a function of time, or of speed variation as a function of time for each particular movement;
e) using a movement simulator capable of carrying out at least linear movements along the three perpendicular axes, detecting linear movements of the horse along said three perendicular axes;
f) introducing at least one of said speed or position curves as a function of time into said simulator making the axis of the measuring means correspond to the axis of the simulator, said simulator reproducing the movement of said horse by a simultaneous and synchronised response corresponding to the data introduced along the axes of the simulator.

2. A method according to Claim 1, characterised in that said measuring means are capable of detecting linear movements of the horse along said three perpendicular axes, as well as the rotational movements of the horse about these axes, and in that the simulator is adapted to produce these linear and rotational movements about its three perpendicular axes.

3. A method according to Claim 1 or 2, characterised in that said measuring means placed on the horse have accelerometers disposed along the three axes and in that the analysis of the data includes a first integration with respect to time of these acceleration measurements to obtain said curves of variation of the speed as a function of time and a second integration to obtain said curves of variation of the position as a function of time.

4. A method according to Claim 1 or 2, characterised in that said measuring means have an inertial unit directly supplying the curves of variation of speed and position as a function of time.

5. A method according to any one of the preceding claims, characterised in that a FOURRIER series analysis is carried out on the measured data and/or the analysed data to determine the fundamental and harmonic sinusoidal frequencies giving the characteristics of the horse in the particular movements.

6. A method according to any one of the preceding claims, characterised in that the rhythm and/or amplitude of the data fed into the simulator can be modified.

7. A method according to any one of the preceding claims, characterised in that sequences of data obtained during the various particular movements of the horse can be fed into the simulator in order to simulate sequences of movements.

8. A method according to any one of the preceding claims, characterised in that means are provided on the simulator to permit the mounting of a rider thereon and to enable him to experience the movements of the horse.

9. A method according to claim 8, characterised in that signal generators are located on the simulator actuated by the rider to influence, in amplitude and/or rhythm, the development of the operations of the simulator.
